# EUROPÄISCHE PATENTSCHRIFT

(11) **EP 0 619 750 B1**
(45) Veröffentlichungstag und Bekanntmachung des Hinweises auf die Patenterteilung: **15.11.1995**
(21) Anmeldenummer: 93906421.8
(22) Anmeldetag: 31.03.1993
(51) Int. Cl.: A63C 5/07, A63C 5/03

(54) **VORRICHTUNG ZUM EINSTELLEN DER VORSPANNUNG BZW. DURCHBIEGUNG BEI SNOWBOARDS ODER SKIS UND DEREN VERWENDUNG**
ARRANGEMENT FOR SETTING THE PRETENSION OR CURVATURE OF SNOWBOARDS OR SKIS AND ITS USE
DISPOSITIF PERMETTANT DE REGLER LA TENSION INITIALE OU LA FLEXION DE PLANCHES A NEIGE OU DE SKIS ET SON UTILISATION

(30) Priorität: 22.10.1992 CH 3278/92
(43) Veröffentlichungstag der Anmeldung: 19.10.1994
(73) Patentinhaber: Baumann & Cie. AG, 8630 Rüti (CH); Egli, Ernst, 8630 Rüti (CH)
(72) Erfinder: EGLI, Ernst, CH-8630 Rüti (CH); ITEN, Peter, CH-8712 Stäfa (CH)
(74) Vertreter: Troesch Scheidegger Werner AG
(86) Internationale Anmeldenummer: CH9300089
(87) Internationale Veröffentlichungsnummer: WO9408669

(56) Entgegenhaltungen:
- CH-A- 503 503
- CH-A- 680 770
- FR-A- 2 534 480
- FR-A- 2 628 000
- US-A- 2 258 046

## Beschreibung

Die vorliegende Erfindung betrifft eine Vorrichtung zum Einstellen der Vorspannung bzw. Durchbiegung bei Snowboards oder Skis sowie deren Verwendung auf einem Snowboard oder Skis.

Skis insbesondere jedoch Snowboards weisen konstruktionsbedingt durch den besonderen Aufbau von verschiedenen Schichten aus Holz, Kunststoff und Metall eine Eigenstabilität auf Durchbiegung und Torsion auf. Sie kann bei den heutigen Konstruktionen nicht den Bedürfnissen des Fahrers angepasst werden. Das Snowboard verliert bei intensivem Gebrauch an Qualität, d.h. die Vorspannung bzw. Durchbiegung nimmt ab.

Aufgabe der vorliegenden Erfindung ist die Schaffung einer Vorrichtung, welche eine variable und gefederte Einstellbarkeit dar Härte (Steifigkeit) des Snowboards oder Skis ermöglicht, abgestimmt auf die Bedürfnisse des Fahrers entsprechend seinem Gewicht, seinem Können und der jeweiligen Schneebeschaffenheit, um einen optimalen Kanteneinsatz zu ermöglichen. Es sollen damit auch die Schläge beim Fahren auf den Körper des Fahrers gedämpft und unerwünschte Schwingungen zur Verbesserung der Fahreigenschaften reduziert werden und möglichst die Lebensdauer des Snowboards erhöht werden.

Diese Aufgabe wird mit einer Einstellvorrichtung gelöst, welche sich erfindungsgemäss auszeichnet durch zwei im Abstand voneinander auf der Oberseite eines Snowboards oder Skis nach oben abstehend anzubringende Widerlager, durch eine zwischen letzterem angeordnete Druckstange, welche am einen Widerlager anliegt und im anderen frei längsverschiebbar geführt ist, wobei an der Druckstange in deren mittleren Bereich ein Anschlag vorgesehen ist und Zwischen diesem und dem die Druckstange längsverschieblich führenden Widerlager ein Feder- und/oder Dämpfungselement angeordnet ist, welches durch Veränderung des Abstandes zwischen Anschlag und dem genannten anderen Widerlager mehr oder weniger stark vorspannbar ist und durch Mittel, um den Abstand zwischen dem genannten anderen Widerlager und dem Anschlag frei einzustellen, derart, dass die beiden Widerlager durch die Vorspannung des Feder- und/oder Dämpfungselementes mit einstellbarer Kraft auseinandergedrückt werden und damit der Unterlage, d.h. dem Snowboard oder Ski im Bereich zwischen den Widerlagern eine mehr oder wenige ausgeprägte Durchbiegung auferlegen.

Eine besonders vorteilhafte Ausführungsform des Erfindungsgegenstandes zeichnet sich dadurch aus, dass die Druckstange mindestens in einem Mittelabschnitt als Gewindestange mit den genannten Anschlag bildender aufgesetzter Verstellmutter ausgebildet ist, wobei die vorzugsweise gegen Verdrehung gesicherte Druckstange im einen Widerlager längsverschiebbar geführt ist und mit einer Anschlagfläche am anderen Widerlager anliegt und dass zwischen der die Einstellmittel bildenden Verstellmutter und dem längsverschiebbar gehaltenen Ende der Druckstange eine Druckfeder und/oder ein Dämpfungselement auf die Druckstange aufgesetzt ist, wobei Druckfeder und/oder Dämpfungselement durch Verstellen der Verstellmutter auf einen beliebig einstellbaren Wert vorspannbar ist.

Als Einstellmittel kann auch eine auf Feder- und/oder Dämpfungselement einwirkende, an der Druckstange angebrachte Exzenter- oder Keilmechanik verwendet werden.

Bei einer weiteren Variante bestehen die Einstellmittel aus einer Einrichtung, mit welcher mindestens eines der Widerlager in Richtung der Längsachse der Druckstange verstellt werden. Damit wird das Feder- und/oder Dämpfungselement ebenfalls mehr oder weniger stark vorgespannt.

Beim Einsatz solcher Vorrichtungen an Snowboards wird mindestens eine solche Vorrichtung im Bereich zwischen den Bindungen auf der Oberseite des Snowboards angebracht, gegebenenfalls jedoch mehrere nebeneinander, wobei die Vorrichtungen verschiedenartig aufgebaut sein können (z.B. eine mit Federelement, die andere mit Dämpferelement).

Bei der Verwendung an Skis muss die Vorrichtung längs im Bereich der Bindungsplatte (evtl. leicht grössere Dicke) eingebaut werden.

Die Erfindung wird nachstehend anhand von in der Zeichnung dargestellten Ausführungsbeispielen noch etwas näher erläutert. Es zeigen:
Fig. 1 rein schematisch ein Snowboard im Längsschnitt (etwa entlang der Mittellängslinie);
Fig. 2 ein mit einer Einstellvorrichtung nach der Erfindung ausgerüstetes Snowboard in schematischer Draufsicht;
Fig. 3 eine ähnliche Ansicht wie Fig. 2, mit zwei verschiedenartig aufgebauten, nebeneinander montierten Einstellvorrichtungen;
Fig. 4 eine Seitenansicht einer erfindungsgemässen Vorrichtung ebenfalls rein schematisch.
Fig. 5 eine Variante einer Verstelleinrichtung, und
Fig. 6 eine besonders bevorzugte Ausführungsform einer erfindungsgemässen Vorrichtung.

Fig. 1 der Zeichnung zeigt einen prinzipiellen Längsschnitt durch ein Snowboard 1. Die Lauffläche des Snowboards 1 weist in der Regel eine vorbestimmte mittlere Vorspannung auf, welche sich in der Durchbiegung fₒ manifestiert, d.h. die Lauffläche bei unbelastetem Brett ist konkav.

Mit der erfindungsgemässen Vorrichtung kann nun die Durchbiegung f₁ der Lauffläche verändert werden (auf einen beliebigen Wert f₁ > fₒ). Damit ändern sich die Fahreigenschaften, oder die durch den Gebrauch bzw. Alterung sich reduzierende Grundvorspannung infolge Materialermüdung kann nachgestellt werden. Selbstverständlich kann durch eine solche Einstellung auch eine Abstimmung auf das individuelle Gewicht bzw. das Können des Fahrers erfolgen.

Bei Verwendung eines echten Dämpfungselementes können zudem auftretende Schläge wirksamer gedämpft werden als bei Einsatz nur eines Federelementes.

Fig. 2 der Zeichnung zeigt in Draufsicht ein mit einer erfindungsgemässen Vorrichtung ausgerüstetes Snowboard 1. Die Vorrichtung 1, mit den beiden nach oben abstehenden Widerlagern 2,2', der Druckstange 3, den Verstellmitteln 4, dem Federelement 5 und dem Dämpfungselement 6, ist dabei im Abschnitt zwischen den beiden Bindungen 7,7' angeordnet.

Beim gezeigten Beispiel besteht die Vorrichtung aus den beiden die Widerlager bildenden Winkeln 2,2', welche zwischen den Bindungen 7,7' fest mit dem Brett 1 verbunden sind (aufgeschraubt) und einer die Druckstange bildenden Gewindestange 3 (diese weist zumindest im mittleren Abschnitt ein Gewinde auf). Auf der Gewindestange 3 befindet sich eine Verstellmutter 4, eine Druckfeder 5 und ein Dämpfungselement in Form eines Gummiblockes 6. Mit der Verstellmutter 4 kann die Vorspannung der Druckfeder 5 und des Dämpfungselementes 6 variiert und damit die Vorspannung bzw. Durchbiegung f₁ des Brettes beeinflusst werden. Bei dieser Anordnung mit Druckfeder und Dämpfungselement besteht zwischen den Kennlinien dieser beiden Elemente eine Abhängigkeit.

Grundsätzlich ist es auch möglich, dass die Vorrichtung lediglich mit einer Druckfeder oder nur mit einem Dämpfungselement ausgerüstet ist. Vorzugsweise werden aber beide Elemente auf einer Druckstange angeordnet. Es ist auch möglich, mehrere Vorrichtungen gleichen oder unterschiedlichen Aufbaus auf einem Snowboard vorzusehen.

So zeigt z.B. Fig. 3 ein Snowboard mit zwei nebeneinander angeordneten Vorrichtungen 8 und 9, von denen die eine ein Federelement 8' und die andere ein Dämpfungselement 9' trägt. Bei dieser Ausführungsform dient die eine Vorrichtung 8 der Einstellung der Durchbiegung der Lauffläche, während die andere 9 hauptsächlich der Einstellung des Dämpfungsgrades dient.

Fig. 4 zeigt den prinzipiellen Aufbau einer erfindungsgemässen Vorrichtung. Diese besteht aus zwei Widerlagern 10,11, einer Gewindestange 12, welche mit einer Schulter 13 am Widerlager 10 anliegt, einer Druckfeder 15 und einem Gummidämpfer 16, wobei Verstellmutter 14 und Dämpfer 16 frei verschiebbar auf die Stange 12 aufgesetzt sind. Die Gewindestange 12 ist im Widerlager 11 axial frei verschiebbar, vorzugsweise aber an diesem Ende gegen Verdrehung gesichert.

Durch Verdrehen der Verstellmutter 14 kann nun das Paket bestehend aus Druckfeder 15 und Dämpfungselement 16 mehr oder weniger vorgespannt werden, so dass die beiden Widerlager 10,11 durch die Vorspannkraft auseinandergedrückt werden und dank dem von den Widerlagern 10,11 gebildeten Hebel das Brett mehr oder weniger stark vorgespannt bzw. durchgebogen wird.

Fig. 4 zeigt, dass z.B. mindestens eines der Widerlager 10 in einer schlittenartigen Führung 10' auf dem Brett befestigbar ist, wobei über eine geeignete Verstelleinrichtung (z.B. ebenfalls Gewindestange) das Widerlager 10 in der Führung 10' verschoben werden kann, um anstelle der Verstellmutter 14 (welche durch einen festen Anschlag zu ersetzen wäre) Feder- und Dämpfungselement 15 bzw. 16 vorzuspannen.

Fig. 5 zeigt rein schematisch ein weiteres Verstellmittel in Form eines Exzenters 37, welches sich gegen einen festen Anschlag 38 (anstelle Verstellmutter 14) auf der Stange 12 anlegen und diesen verschieben kann. Der Exzenter 37 müsste in den verschiedenen Winkelstellungen in dem Fachmann bekannter Weise feststellbar sein.

Fig. 6 der Zeichnung zeigt eine besonders vorteilhafte Ausführungsform des Erfindungsgegenstandes. Zwischen den beiden Widerlagern 17 und 18 ist eine dreiteilige Druckstange 19', 19'', 19''' drehbar gelagert (in den Bohrungen 17' bzw. 18'), wobei das eine Ende der Druckstange in der Bohrung 17' zudem längsverschieblich ist).

Auf dem als Gewindestange ausgebildeten Abschnitt 19' der Druckstange sitzt der Anschlag 20, gegen welchen die Druckfeder 21 einerends anliegt. Das andere Ende der Druckfeder 21 liegt gegen den Endabschlussdeckel 23 eines die Druckstange 19' umgebenden Rohres 22 an. Dieses Rohr 22 liegt am Widerlager 17 an und sorgt dafür, dass die beiden Widerlager 17,18 in Abhängigkeit der Spannung der Feder 21 mehr oder weniger stark auseinandergedrückt werden (die Feder nimmt selbstverständlich auch wechselnde Kräfte im Betrieb des Snowboards auf, ohne diese jedoch wesentlich zu dämpfen). Der verschiebbare Anschlag 20 weist eine Gewindebohrung auf und sitzt auf dem Gewinde des Druckstangenabschnittes 19'. Ueber einen radial abstehenden Stift 24 ist der Anschlag (Gewindemuffe) 20 in einem Längsschlitz 25 des Rohres 22 geführt, so dass durch Verdrehen der Gewindestange 19 bei gleichzeitigem Festhalten des Rohres 22 der Anschlag 20 verstellt werden kann (und damit die Federvorspannung). Die Stellung des Stiftes 24 im Schlitz 25 zeigt auch gleichzeitig die Federvorspannung an.

Der mit den Abschnitten 19' und 19''' drehbar verbundene Abschnitt 19'' der Druckstange 19 (Abschnitt 19' ist drehfest in Abschnitt 19'' eingesteckt, während Abschnitt 19'' einteilig oder verschraubt mit Abschnitt 19''' ausgebildet ist) dient als Träger eines Dämpfungsgliedes. Dieses arbeitet wie folgt: Zwischen einer Schulter 26 und einer auf ein Gewinde 27 aufgesetzten Gewindemuffe 28 ist ein Gummielement 29 eingesetzt, wobei Schulter 26 und Gummielement 29 im Innern des zylindrischen Rohres 22 liegen. Durch mehr oder weniger starkes Anziehen der Gewindemuffe 28 wird das Gummielement 29 mehr oder weniger stark aufgeweitet und gegen die Innenwand des Rohres 22 gepresst, was durch Reibung eine Dämpfungswirkung ausübt, sobald sich die Druckstange 19 in Längsrichtung zum Rohr 22 verschiebt. Die auf dem Gewinde 27 des Druckstangenabschnittes 19'' sitzende Gewindemuffe 28 dringt mit einem Ende ebenfalls in das Rohr 22 ein und weist im übrigen einen dem Rohr 22 entsprechenden Druchmesser auf.

Der letzte Abschnitt 19''' der Druckstange ist im Durchmesser stark erweitert (entsprechend dem Durchmesser des Rohres 22) und weist eine geriffelte Oberfläche auf. Damit lässt sich durch Verdrehen der Druckstange bei gleichzeitigem Festhalten des Rohres 22 die Vorspannung der Druckfeder 21 einstellen. Es mag dazu sinnvoll sein, die Gewindemuffe 28 für diesen Einstellvorgang zu lösen und anschliessend wieder anzuziehen, um die gewünschte Dämpfung zu regulieren.

## Patentansprüche

1. Vorrichtung zum Einstellen der Vorspannung bzw. Durchbiegung bei Snowboards oder Skis, gekennzeichnet durch zwei im Abstand voneinander auf der Oberseite eines Snowboards oder Skis nach oben abstehend anzubringende Widerlager (2,2';10,11;17,18), durch eine zwischen letzteren angeordnete Druckstange (3,12,19), welche am einen Widerlager (10,18) anliegt und im anderen (11,17) frei längsverschiebbar geführt ist, wobei an der Druckstange (3,12,19) in deren mittlerem Bereich mindestens ein Anschlag vorgesehen ist und zwischen diesem und dem die Druckstange längsverschieblich führenden Widerlager ein Feder (5,15,21) - und/oder Dämpfungselement (6,16,29) angeordnet ist, welches durch Veränderung des Abstandes zwischen Anschlag und dem genannten anderen Widerlager (11,17) mehr oder weniger stark vorspannbar ist und durch Mittel, um den Abstand zwischen dem genannten anderen Widerlager und dem Anschlag frei einzustellen, derart, dass die beiden Widerlager durch die Vorspannung des Feder- und/oder Dämpfungselementes mit einstellbarer Kraft auseinandergedrückt werden und damit der Unterlage, d.h. dem Snowboard oder Ski im Bereich zwischen den Widerlagern eine mehr oder weniger ausgepägte Durchbiegung auferlegen.

2. Vorrichtung nach Anspruch 1, dadurch gekennzeichnet, dass die Druckstange mindestens in einem Mittelabschnitt als Gewindestange mit den genannten Anschlag bildenden aufgesetzter Verstellmutter (4,14,20) ausgebildet ist, wobei die vorzugsweise gegen Verdrehung gesicherte Druckstange (3,12,19) im einen Widerlager (11,17) ängsverschiebbar geführt ist und mit einer Anschlagfläche am anderen Widerlager anliegt, und dass zwischen der die Einstellmittel bildenden Verstellmutter und dem längsverschiebbar gehaltenen Ende der Druckstange eine Druckfeder (5,15,21) und/oder ein Dämpfungselement (6,16,29) auf durch Verstellen der Verstellmutter auf einen beliebig einstellbaren Wert vorspannbar ist.

3. Vorrichtung nach einem der Ansprüche 1 oder 2, dadurch gekennzeichnet, dass das Dämpfungselement aus einem Gummiblock (16,29), einem Stossdämpfer mit Rückholfeder oder dergleichen besteht.

4. Vorrichtung nach einem der Ansprüche 2 oder 3, dadurch gekennzeichnet, dass bei Verwendung von Druckfeder (5,15,21) und Dämpfungselement (6,16,29) die Druckfeder zwischen Verstellmutter und Dämpfungselement angeordnet ist.

5. Vorrichtung nach Anspruch 1, dadurch gekennzeichnet, dass die Einstellmittel eine auf Feder- und/oder Dämpfungselement einwirkende an der Druckstange angebrachte Exzenter- oder Keilmechanik (37) umfassen.

6. Vorrichtung nach Anspruch 1, dadurch gekennzeichnet, dass die Einstellmittel (10') aus einer Einrichtung bestehen, um mindestens eines der Widerlager in Richtung der Längsachse der Druckstange zu verstellen.

7. Vorrichtung nach Anspruch 1 oder 2, dadurch gekennzeichnet, dass die Druckstange mit dem Feder- und/oder Dämpfungselement in einem zwischen den Widerlagern verlaufenden Rohr (22) untergebracht ist.

8. Vorrichtung nach Anspruch 7, dadurch gekennzeichnet, dass sich das Rohr (22) lediglich über einen Teil der Länge zwischen den beiden Widerlagern erstreckt und die Druckstange im anderen Teil als Verstellelement für den auf der Druckstange längsverstellbar sitzenden, im am einen Widerlager anliegenden Rohr gegen Verdrehung gesicherten Anschlag ausgebildet ist.

9. Vorrichtung nach Anspruch 8, dadurch gekennzeichnet, dass der als Verstellelement ausgebildete Teil der Druckstange (19) einen Durchmesser aufweist, welcher etwa jenem des Rohres entspricht.

10. Vorrichtung nach einem der Ansprüche 1- 9, gekennzeichnet durch eine aus drei Abschnitten (19',19'',19''') zusammengesetzte Druckstange (19), von denen der eine (19') als Gewindestange ausgebildet ist und den als Gewindemuffe (20) ausgebildeten Anschlag trägt, wobei die Druckfeder (21) im Innern eines diesen Abschnitt umgebenden Rohres (22) zwischen einem Rohrboden und dem Anschlag sitzt, während der mittlere Abschnitt (19''), welcher sich weitgehend ebenfalls im Innern des Rohres (22) befindet und ein mittels einer weiteren Gewindemuffe (28) spreitzbares Dämpfungs-Gummielement (29) trägt, und dass der letzte Abschnitt (19''') als Drehgriff zum Verdrehen der Druckstange bezüglich dem Rohr und somit zum Einstellen der Federvorspannung ausgebildet ist.

11. Verwendung der Vorrichtung nach einem der Ansprüche 1-10 auf einem Snowboard (1), dadurch gekennzeichnet, dass mindestens eine solche Vorrichtung im Bereich zwischen den Bindungen auf der Oberseite des Snowboards angebracht ist.

12. Verwendung nach Anspruch 11, dadurch gekennzeichnet, dass mehrere Vorrichtungen (8,9) hebeneinander auf dem Snowboard angeordnet sind.

13. Verwendung nach Anspruch 12, dadurch gekennzeichnet, dass die Vorrichtungen mit einen Feder- und/oder Dämpfungselement (8',9') ausgerüstet sind.

14. Verwendung der Vorrichtung nach einem der Ansprüche 1-10 auf Skis, dadurch gekennzeichnet, dass die Vorrichtung im Bereich der Bindungsplatte bzw. in letztere integriert angeordnet ist.

## Claims

1. Device for the adjustment of the prestress or camber set of snowboards or skis, characterized by two abutments (2, 2' ; 10, 11 ; 17, 18) to be secured in mutually spaced and upward projecting relationship upon the top face of a snowboard or ski, by a pressure rod (3, 12, 19) arranged therebetween, which is applied onto one abutment (10, 18) and guided in the other one (11, 17) for free longitudinal displacement, at least one stop being provided on the pressure rod (3, 12, 19) in the middle portion thereof and a spring element (5, 15, 21) and/or damping element (6, 16, 29) being arranged between this stop and the abutment guiding the pressure rod for longitudinal displacement, which element is more or less strongly prestressable by variation of the spacing between the stop and said other abutment (11, 17) and through means for freely adjusting the spacing between the said other abutment and the stop in such a manner that both abutments are pushed away from each other with an adjustable force by the prestressing of the spring and/or damping element and thereby a more or less marked camber set is put on the base, i.e. the snowboard or ski in the region between the abutments.

2. Device according to claim 1, characterized in that the pressure rod is made at least in a middle portion as a screw-threaded rod with a mounted set nut (4, 14, 20) forming said stop, the pressure rod (3, 12, 19) preferably locked against rotation, being guided in longitudinally displaceable relationship in the one abutment (11, 17) and being applied with an abuting face onto the other abutment, and in that between the set nut forming the adjustment means and the end of the pressure rod held in longitudinally displaceable relationship, a compression spring (5, 15, 21) and/or a damping element (6, 16, 29) is prestressable to any desired adjustable value through displacement of the set nut.

3. Device according to one of claims 1 or 2, characterized in that the damping element consists of a rubber block (16, 29), a shock-absorber with return spring or the like.

4. Device according to one of claims 2 or 3, characterized in that when using the compression spring (5, 15, 21) and the damping element (6, 16, 29), the compression spring is arranged between the set nut and the damping element.

5. Device according to claim 1, characterized in that the adjustment means comprise an eccentric or wedge mechanism (37) acting upon the spring and/or damping element and secured to the pressure rod.

6. Device according to claim 1, characterized in that the adjustment means (10') consist of a system for shifting at least one of the abutments in the direction of the longitudinal axis of the pressure rod.

7. Device according to claim 1 or 2, characterized in that the pressure rod with the spring and/or damping element is accommodated in a tube (22) extending between the abutments.

8. Device according to claim 7, characterized in that the tube (22) extends over one portion only of the length between both abutments and the pressure rod is made in the other portion as a shift element of the stop seated on the pressure rod in longitudinally displaceable relationship and locked against rotation in the tube applied onto one abutment.

9. Device according to claim 8, characterized in that the portion of the pressure rod (19) made as the shift element has a diameter which corresponds substantially to that of the tube.

10. Device according to one of claims 1-9, characterized by a pressure rod (19) composed of three sections (19', 19'', 19''') of which one (19') is made as the screw-threaded rod and carries the stop made as a screw-threaded sleeve (20), the compression spring (21) being seated inside of a tube (22) surrounding this section between a tube bottom and the stop whereas the middle section (19''), which also lies to a large extent inside of the tube (22) and carries a damping rubber element (29) spreadable by means of another screw-threaded sleeve (28) and in that the last section (19''') is made as a rotary hand grip for rotating the pressure rod in relation to the tube and thus for the adjustment of the prestress of the spring.

11. Utilization of the device according to one of claims 1-10 on a snowboard (1), characterized in that such at least one device is secured in the region between the bindings on the top face of the snowboard.

12. Utilization according to claim 11, characterized in that several devices (8, 9) are arranged side by side on the snowboard.

13. Utilization according to claim 12, characterized in that the devices are fitted with a spring and/or damping element (8', 9').

14. Utilization of the device according to one of claims 1-10 on skis, characterized in that the device is arranged in the vicinity of the binding plate or integrated into the latter.

## Revendications

1. Dispositif pour le réglage de la tension initiale ou la flexion de planches à neige ou de skis, caractérisé par deux contre-butées (2, 2'; 10, 11; 17, 18) à monter de façon à faire saillie vers le haut, à une certaine distance l'une de l'autre sur le coté supérieur d'une planche à neige ou d'un ski, par une tige de compression (3, 12, 19) disposée entre ces dernières qui s'applique à une contre-butée (10, 18) et qui est guidée dans l'autre (11, 17) de façon librement déplaçable longitudinalement, à la tige de compression (3, 12, 19), à sa zone centrale, étant prévu au moins une butée et entre celle-ci et la contre-butée guidant de façon déplaçable longitudinalement la tige de compression étant disposé un élément à ressort (5, 15, 21) et/ou d'amortissement (6, 16, 29) qui, en modifiant l'écart entre la butée et ladite autre contre-butée (11, 17) peut être précontraint plus ou plus moins fortement, et par des moyens pour régler librement l'écart entre ladite autre contre-butée et la butée de telle sorte que les deux contre-butées, par la précontrainte de l'élément à ressort et/ou d'amortissement sont écartées suivant une force réglable et confèrent ainsi au support, c'est-à-dire à la planche à neige ou au ski dans la zone entre les contre-butées une flexion plus ou moins marquée.

2. Dispositif selon la revendication 1, caractérisé en ce que la tige de compression, au moins dans un tronçon central, est réalisée sous forme de tige filetée sur laquelle est monté un écrou d'ajustage (4, 14, 20) formant la butée précitée, la tige de compression (3, 12, 19) assurée de préférence contre une rotation étant guidée de façon déplaçable longitudinalement dans une contre-butée (11, 17) et s'applique avec une surface de butée à l'autre contre-butée, et en ce que, entre l'écrou d'ajustage constituant le moyen de réglage et l'extrémité tenue de façon déplaçable longitudinalement de la tige de compression, un ressort de pression (5, 15, 21) et/ou un élément d'amortissement (6, 16, 29) peut être précontraint à une valeur pouvant être choisie librement par un ajustage de l'écrou d'ajustage.

3. Dispositif selon l'une des revendications 1 ou 2, caractérisé en ce que l'élément d'amortissement est constitué d'un bloc en caoutchouc (16, 29), d'un amortisseur de coups avec ressort de rappel ou analogue.

4. Dispositif selon l'une des revendications 2 ou 3, caractérisé en ce que lors de l'utilisation d'un ressort de pression (5, 15, 21) et d'un élément d'amortissement (6, 16, 29), le ressort de pression est disposé entre l'écrou d'ajustage et l'élément d'amortissement.

5. Dispositif selon la revendication 1, caractérisé en ce que les moyens de réglage comprennent une mécanique à excentrique ou à coin (37) agissant sur l'élément à ressort et/ou d'amortissement et monté sur la tige de compression.

6. Dispositif selon la revendication 1, caractérisé en ce que les moyens de réglage (10') sont constitués d'un dispositif pour déplacer au moins l'une des contre-butées en direction de l'axe longitudinal de la tige de compression.

7. Dispositif selon la revendication 1 ou 2, caractérisé en ce que la tige de compression avec l'élément à ressort et/ou d'amortissement est logée dans un tuyau (22) s'étendant entre les contre-butées.

8. Dispositif selon la revendication 7, caractérisé en ce que le tuyau (22) s'étend uniquement sur une partie de la longueur entre les deux contre-butées, et que la tige de compression est réalisée dans l'autre partie comme élément d'ajustage de la butée logée de façon déplaçable longitudinalement sur la tige de compression, assurée contre une rotation dans un tuyau s'appliquant à la contre-butée.

9. Dispositif selon la revendication 8, caractérisé en ce que la partie réalisée comme élément d'ajustement de la tige de compression (19) a un diamètre qui correspond à peu près à celui du tuyau.

10. Dispositif selon l'une des revendications 1 à 9, caractérisé par une tige de compression (19) constituée de trois tronçons (19', 19'', 19''') dont l'un (19') est réalisé sous forme de tige filetée et porte la butée réalisée sous forme de manchon fileté (20), le ressort de pression (27) se trouvant à l'intérieur d'un tuyau (22) entourant ce tronçon entre un fond de tuyau et la butée, tandis que le tronçon central (19'') qui se trouve pour une grande partie également à l'intérieur du tuyau (22) porte un élément d'amortissement en caoutchouc (29) pouvant être écarté au moyen d'un manchon fileté supplémentaire (28), et en ce que le dernier tronçon (19''') est réalisé sous forme de poignée tournante pour faire tourner la tige de compression relativement au tuyau et donc pour régler la précontrainte du ressort.

11. Utilisation du dispositif selon l'une des revendications 1 à 10 sur une planche à neige (1), caractérisée en ce qu'au moins un tel dispositif est monté dans la zone entre les fixations sur le côté supérieur de la planche à neige.

12. Utilisation selon la revendication 11, caractérisée en ce que plusieurs dispositifs (8, 9) sont disposés les uns à côté des autres sur la planche à neige.

13. Utilisation selon la revendication 12, caractérisée en ce que les dispositifs sont équipés d'un élément à ressort et/ou d'amortissement (8', 9').

14. Utilisation du dispositif selon l'une des revendications 1 à 10 sur des skis, caractérisée en ce que le dispositif est disposé dans la zone de la plaque de fixation ou bien qu'il est intégré dans celle-ci.
